# EUROPÄISCHE PATENTSCHRIFT

(11) **EP 0 455 776 B1**
(45) Veröffentlichungstag und Bekanntmachung des Hinweises auf die Patenterteilung: **22.03.1995**
(21) Anmeldenummer: 90917315.5
(22) Anmeldetag: 24.11.1990
(51) Int. Cl.: E04H 6/22, E04H 6/28

(54) **MECHANISCHE AUTOPARKANLAGE**
MECHANICAL CAR-PARKING FACILITY
INSTALLATION MECANIQUE DE PARCAGE POUR AUTO

(30) Priorität: 28.11.1989 DE 3939287
(43) Veröffentlichungstag der Anmeldung: 13.11.1991
(73) Patentinhaber: PAULMICHL DIETER FAHRZEUG-UND ANLAGENBAU, D-88299 Leutkirch (DE)
(72) Erfinder: PAULMICHL, Dieter, D-7970 Leutkirch 4 - Gebrazhofen (DE)
(74) Vertreter: Riebling, Peter, Dr.-Ing.
(86) Internationale Anmeldenummer: EP9002009
(87) Internationale Veröffentlichungsnummer: WO9108361

(56) Entgegenhaltungen:
- EP-A- 0 337 514
- WO-A-87/01685
- WO-A-89/04900
- US-A- 3 451 564

## Beschreibung

Die Erfindung betrifft eine mechanische Autoparkanlage mit Autoparkpaletten nach dem Oberbegriff des Patentanspruches 1.

Eine mechanische Autoparkanlage ist bereits von Paternoster-Anlagen her bekannt, wobei nach Paternosterart mittels endloser Ketten Parkpaletten einschließlich des Fahrzeugs transportiert werden. Diese Paternoster-Anlagen weisen aber erhebliche Nachteile auf; unter anderem ergeben sich wegen der erheblichen Kettenlänge Abweichungen, um ein Fahrzeug zielgenau absetzen bzw. aufnehmen zu können, und im weiteren ist die Umschlaggeschwindigkeit sehr langsam, so daß bei diesen Paternoster-Anlagen Abgabe- und Aufnahmezeiten bis zu einer Stunde zusammenkommen.

Eine weitere mechanische Autoparkanlage ist von Palettenverschiebeanlagen her bekannt, wobei in einem horizontalen Schacht durch eine Schubeinheit Rollplattformen in Bahnen bewegt werden. Die Parkplattformen werden über zwei Umsetzstationen umgeschichtet und durch eine Hebevorrichtung von den Führungsbahnen abgehoben und im weiteren zur Aufnahme bzw. Entnahme der PKW nach oben in den Parkraum verfahren. Hierbei ist es unter anderem nachteilig, daß die Anlage in Bezug auf die Umschlageschwindigkeit relativ langsam arbeitet und daß viel bewegliche Teile, wie Kurvenscheiben und Führungen, viele Ketten und Zahnräder vorhanden sind, so daß Störungen zu befürchten sind und außerdem ein erheblicher Verschleiß auftritt.

Aus der WO-A- 8 904 900 ist eine ähnliche Autoparkanlage mit einer Fahreinrichtung und Hubvorrichtung bekannt. Nachteilig bei dieser Autoparkanlage ist, daß die Fahrzeuge in Parkrichtung ein- und ausgefahren werden müssen und daher relativ viel Platz für Fahrwege benötigt wird. Darüber hinaus müssen die Fahrzeuge in das Gestänge der Anlage einfahren, so daß Kollisionsgefahr mit den Säulen der Autoparkanlage besteht und daher nur geringe Ein- und Ausfahrgeschwindigkeiten möglich sind.

Aufgabe der vorliegenden Erfindung ist es deshalb, eine mechanische Autoparkanlage der genannten Art so weiterzubilden, daß eine um ein Vielfaches höhere Umschlaggeschwindigkeit erreicht wird und daß die Arbeitsweise der Parkanlage insgesamt absolut sicher und relativ verschleißfrei verläuft.

Erfindungsgemäß wird die Aufgabe durch die technische Lehre des Anspruches 1 gelöst.

Das Wesen der Erfindung liegt darin, daß nun ohne Ketten oder eine Verschiebung der Paletten hintereinander eine Fahreinheit vorgesehen ist, die individuell eine einzelne Palette aufnimmt und verfährt und hierbei mit jeder Palette einzeln einen freien Parkraum anfährt, wobei dann die Palette seitlich von der Fahreinheit mittes Teleskopzylinder in den freien Parkraum über Gleitschienen eingeschoben wird. In der gleichen Art wird bei der Entnahme eines PKW die Fahreinheit an die Parkbox verfahren und zieht über die Teleskopzylinder die Palette auf die Fahreinheit, wobei im weiteren die Fahreinheit an den Ausgangspunkt zurückkehrt und dort das Fahrzeug die Fahreinheit verlassen kann.

Das System mit der Fahreinheit hat den großen Vorteil, daß es sehr schnell - trotzdem aber absolut sicher ist. Es sind keine Teile, die über Kurvenscheiben und Führungen laufen; weiterhin werden langgezogene Ketten und Zahnräder vermieden, so daß sehr kurze Abgabe- und Aufnahmezeiten erreicht werden.

Dabei weist die Fahreinheit zusätzlich eine Hubeinrichtung auf, wobei die Autoparkpalette in Verbindung mit einer Verriegelung auf zwei gegenüberliegenden Hubplattformen angeordnet ist.

Bei dieser Ausführung der Fahreinheit mit der Hubeinrichtung ergibt sich ein wesentlich größeres Abstellgebiet für PKW's in den Parkboxen, weil ausgehend von einer unteren Parkebene auch darüber angeordnete Parkebenen in zwei-, drei- oder vierstöckiger Bauweise mit der Fahreinheit und der Hubeinrichtung angefahren werden können.

Es ist vorgesehen, daß die Hubeinrichtung nach Art von zwei Hubplattformen zwischen vertikalen Trägern der Fahreinheit ausgebildet ist, wobei links- und rechtsseitig angeordnete Rollen der Hubplattform in die U-förmig ausgebildeten Träger eingreifen und ein über einen Hydraulikmotor betriebener Teleskopzylinder jeweils einer Hubplattform zugeordnet ist, wobei an der Hubplattform zur Synchronisierung umlaufende Steuerketten angeordnet sind, welche über Umlenkräder laufen und an einem Ende mit der Fahreinheit fest verbunden sind.

Dadurch ergibt sich eine besonders sichere Hubeinrichtung mit synchron verlaufendem Hubverlauf, wobei die Fahrzeuge etwa in der Art eines Gabelstaplers innerhalb der Fahreinheit auf unterschiedliche Höhen gehoben werden können, um von dort aus in die Palettenabstellboxen eingeschoben zu werden.

Zusätzlich ist in der Zufahrt eine Drehscheibe vorgesehen, unter die die Fahreinrichtung mit der Hubeinrichtung verfahrbar ist. Dabei weist die Drehscheibe eine Ausnehmung für die Paletten auf, in der diese verriegelt gehalten werden.
Dadurch ergibt sich der Vorteil, daß ein Fahrzeug aus einer beliebigen Richtung auf die Drehscheibe auffahren und anschließend mit der Palette in Parkposition verdreht werden kann. Der nötige Platz für Zu- und Abfahrt der Fahrzeuge wird verringert.
Ein weiterer Vorteil ist, daß das Fahrzeug nicht in das Gestänge der Anlage einfahren muß; es besteht also keine Kollisionsgefahr. Dadurch läßt sich die Umschlaggeschwindigkeit steigern.

Bei dieser Ausgestaltung besteht das Autoparksystem aus der Fahreinheit sowie aus dem Regalboxensystem und weiterhin aus dem Drehkranz und der Drehscheibe mit Befahrplatten und weiterhin aus den Autoparkpaletten selbst.

Ein Fahrzeug fährt demnach zunächst über die Befahrplatten auf die Drehscheibe auf, insbesondere auf eine dort gelagerte Autoparkpalette. Der Fahrer verlässt von dieser Ausgangslage her sein Fahrzeug.

Im weiteren wird nun mittels der Drehscheibe die Autoparkpalette einschließlich des Fahrzeugs verdreht in eine zum Einparken bestimmte Lage und anschließend wird die Autoparkpalette von der Hubplattform der Fahreinheit übernommen.

Die Fahreinheit verfährt nun mit der Autoparkpalette und dem darauf stehenden Fahrzeug in einer Parkstrasse auf Schienen, bis ein freier Parkraum erreicht ist. Im weiteren wird die Autoparkpalette einschließlich dem Fahrzeug seitlich in dem Parkraum mittels Teleskopzylinder verschoben, und zwar über Gleitschienen, die in den Palettenabstellboxen angeordnet sind.

Die Fahreinheit zieht nun aus einer freien Parkfläche eine Autoparkpalette hervor und verfährt mit dieser in die Ausgangsstellung, wo dann erneut ein Einparkvorgang ablaufen kann.

Soll ein Fahrzeug ausgeparkt werden, so fährt die Fahreinheit zu dem Fahrzeug und zieht die Autoparkpalette einschließlich des Fahrzeugs auf die Fahreinheit und verfährt in die Ausgangslage, wo das Fahrzeug angehoben wird, bis die Drehscheibe erreicht ist. über die Drehscheibe kann das Fahrzeug dann die Parkanlage verlassen.

In bevorzugter Ausgestaltung sind die Teleskopzylinder, welche die Palette von der Fahreinheit schieben bzw. auf die Fahreinheit ziehen, doppeltwirkend ausgebildet, wobei die Palette die Teleskopzylinder am Anfang und Ende mit einem U-förmigen Abschnitt übergreift, und weiterhin ist es vorgesehen, daß die Teleskopzylinder an den Enden eine Verriegelung mittels Bolzen aufweisen, wobei die Bolzen in Bohrungen innerhalb U-förmiger Abschnitte der Palette eingreifen.

Bei dieser Art der Ausgestaltung wird ein besonders sicheres Abschieben bzw. Aufnehmen der Palette in Verbindung mit einer Verriegelung auf die Fahreinheit erreicht.

Im weiteren ist es vorgesehen, daß an der Drehscheibe eine Vierfachmagnet-Arretierung für die Palette mittels Bolzen vorgesehen ist, welche in die Bohrungen der U-förmigen Abschnitte der Palette eingreifen.

Bei dieser Ausgestaltung wird die Palette an der Drehscheibe mittels einer Magnetarretierung gehalten, bis im weiteren die Fahreinheit mit der Hubplattform von unten an die Palette verfährt und dann die Magnetarretierung von der Drehscheibe her gelöst werden kann. Die Palette ist bei der Aufnahme an der Fahreinheit an den Hubplattformen speziell verriegelt.

Die Verriegelung der Palette auf der Fahreinheit ist als Magnetverriegelung mit Bolzen ausgebildet, wobei von der Hubplattform, auf der die Palette am Anfang und am Ende aufliegt, die Bolzen ausgehen und in Bohrungen der Palette eingreifen.

Die Bohrungen sind hierbei innerhalb von Wasserablaufrinnen der Palette vorgesehen.

Bei dieser Ausgestaltung sind zusätzlich Wasserablaufrinnen im Bereich der Palette vorgesehen, so daß von einem einparkenden Fahrzeug ablaufendes Wasser unschädlich über Bohrungen ablaufen kann.

Die Fahreinheit weist vorteilhaft einen Fahrantrieb über einen Hydraulikmotor auf, wobei die Fahreinheit drei Achsen aufweist und hierbei zwei Achsen über eine Antriebskette angetrieben sind.

In vorteilhafter Ausgestaltung ist es vorgesehen, daß die Gleitschienen im Rastermaß innerhalb der nebeneinander und übereinander nach Art eines Baukastensystems angeordneten Parkräumen vorgesehen sind, wobei ein Regalboxensystem gebildet wird, und daß die Gleitschienen eine nach oben weisende Führung ausbilden, in welche die Palette mit einer nutenförmigen Ausnehmung eingreift und hierbei mit einer Auflage auf den Gleitschienen gleitet bzw. aufliegt.

Bei dieser Ausgestaltung ist es vorgesehen, daß beim Ausschieben der Palette von der Fahreinheit die Palette über Gleitschienen in eine Regalbox eingleitet, wobei die Gleitschienen zusätzlich Führungen ausbilden, welche zur Sicherung in nutenförmige Ausnehmungen der Palette eingreifen.

Bei diesem Schiebevorgang werden absolut sichere Verhältnisse erreicht, weil lediglich Gleitvorgänge mit einem Eingriff in eine nutenförmige Ausnehmung vorgenommen werden und insbesondere jede Palette individuell von der Fahreinheit verschoben wird, so daß insbesondere Fehleradditionen vermieden werden, die bei den bekannten Anlagen, wenn mehrere Paletten hintereinander verschoben werden, unvermeidlich sind.

Die Erfindung wird nun im folgenden anhand von Zeichnungen näher beschrieben, wobei aus der nachfolgenden Beschreibung noch weitere Vorteile und Merkmale der mechanischen Autoparkanlage hervorgehen.

Es zeigen:
- Figur 1: eine Fahreinheit mit darauf angeordneter Autoparkpalette in seitlicher Darstellung,
- Figur 2: die Fahreinheit in einer Aufsicht ohne Palette,
- Figur 3: die Fahreinheit von der Stirnseite her gesehen mit Darstellung der Hubeinrichtung,
- Figur 4: die Verschiebearretierung für die Teleskopzylinder, die an den Enden der Teleskopzylinder angeordnet ist,
- Figur 5: eine Autoparkpalette von der Unterseite,
- Figur 6: die Autoparkpalette von der Seite her gesehen,
- Figur 7: die Autoparkpalette in Draufsicht,
- Figur 8: das Parksystem mit Drehscheibe und Drehkranz mit einer darauf angeordneten Palette mit Darstellung der Fahrbahn für die Fahreinheit und Regalboxen in einer Aufsicht,
- Figur 9: die Darstellung nach Figur 8 in seitlicher Ansicht mit einem Regalboxsystem in unterschiedlicher Höhe.

In den Figuren 1 bis 3 ist die Fahreinheit 2 dargestellt, wobei aus Figur 1 ersichtlich ist, daß ein Kraftfahrzeug auf einer Palette 1 angeordnet ist und die Palette selbst am Anfang und Ende auf Hubplattformen 12 und 13 aufliegt, wobei eine Magnetverriegelung 10,11 an den Hubplattformen 12,13 vorgesehen ist, wobei Bolzen 34 in Bohrungen 35 der Palette 1 nach den Figuren 5 und 7 eingreifen.

Die Palette 1 ist nach den Figuren 5 - 7 ausgebildet und weist an der Unterseite einen U-förmigen Abschnitt 28 auf, welcher mit Bohrungen 31 durchsetzt ist und weiterhin eine Auflage 45 als Gleitstück, sowie eine nutenförmige Ausnehmung 44, welche in die Gleitschienen 7,8 nach Figur 9 eingreift.

Die Bohrungen 35 zur Sicherung der Palette auf den Hubplattformen 12,13 sind im Bereich von Wasserablaufrinnen 36 angeordnet, so daß etwa von dem Kraftfahrzeug ablaufendes Wasser unschädlich über die Bohrung 35 und die Wasserablaufrinnen 36 ablaufen kann.

Aus den Figuren 1 bis 2 wird weiterhin ersichtlich, daß die Plattform 1 mit dem U-förmigen Abschnitt 28 doppelseitig wirkende Telskopzylinder 5,6 übergreift, wobei nach Figur 4 an den Enden der Teleskopzylinder 5,6 eine magnetische Verriegelung 29 mit Bolzen 30 vorgesehen ist.

Aus Figur 1 ist weiterhin ersichtlich, daß die Palette 1 an einer Drehscheibe 25 nach Figur 8 verriegelt wird und zwar mittels einer vierfach angeordneten Magnetverriegelung 32, wobei Bolzen 33 in den U-förmigen Abschnitt 28 eingreifen und zwar in die Bohrungen 31 nach Figur 6.

Aus der oberen Darstellung nach Figur 1 kann auch ersehen werden, daß zunächst noch die Palette 1 mit der Magnetverriegelung 10,11 an den Hubplattformen 12,13 verriegelt ist, wobei im weiteren um die Palette 1 aus der angehobenen Stellung nach Figur 1 oberer Teil absenken zu können, die Magnetarretierung 32 der Drehscheibe 25 öffnet und dann die Palette 1 mit einem evtl. darauf abgestellten Fahrzeug über die Hubplattformen 12,13 über die Hubeinrichtung 9 nach Figur 1 abgesenkt werden.

Die Hubeinrichtung 9 ist, wie auch aus den Figuren 2 und 3 ersichtlich, zwischen vertikalen Trägern 14,15,16 und 17 angeordnet, wobei im Bereich der U-förmig ausgebildeten Träger Rollen 18,19 vorgesehen sind, mit denen die Hubplattformen 12,13 geführt werden.

Der Antrieb der Hubeinrichtung 9 erfolgt über einen Hydraulikmotor 20, welcher von einem Elektromotor beaufschlagt wird, wobei nach Figur 2 Teleskopzylinder 21,22 die Hubplattformen 12,13 anheben und hierbei über Umlenkräder 24 Steuerketten 23 vorgesehen sind, welche zu einer Synchronisation der Hubeinrichtung 9 beitragen.

Die Fahreinheit 2 selbst läuft nach den Figuren 1 und 3 auf Schienen 3, wobei die Fahreinheit dreiachsig ausgebildet ist und hierbei zwei Achsen 37,38 über den Hydraulikmotor 20 in Verbindung mit einer Kette 39 angetrieben werden.

Aus Figur 1 Oberteil ist auch das Ritzel 40 für den Antrieb der Drehscheibe 25 nach Figur 8 ersichtlich, wobei ein Drehantrieb 41 auf das Ritzel 40 einwirkt und hierbei das Ritzel in einen Drehkranz 26 nach Figur 9 eingreift.

In der Figur 1 sind schematisch innerhalb der Fahreinheit 2 die verschiedenen Stellungen der Palette 1 auf den Hubplattformen 12,13 eingezeichnet, wobei die Palette 1 aus einer angehobenen Stellung über die Hubeinrichtung 9 in eine abgesenkte Stellung verfahren wird, und dann die Fahreinheit 2 einschließlich der Palette 1 und dem darauf stehenden Fahrzeug in der Fahrbahn 4 nach Figur 8 verfährt.

Aus Figur 2 sind insbesondere die Teleskopzylinder 5,6 ersichtlich mit den außenliegenden Verriegelungen 29 über die Bolzen 30, wobei über diese Verriegelung 29 die Palette 1 von der Fahreinheit 2 in einen freien Parkraum 42 nach Figur 9 geschoben wird, oder die Palette 1 in umgekehrter Weise von den Parkraum 42 über die Verriegelung 29 auf die Fahreinheit gezogen wird.

Die Anordnung und Verschiebung der Palette 1 ist aus Figur 9 ersichtlich, wo erkennbar ist, daß die Palette 1 mit einer Auflage 45 auf Gleitschienen 7,8 aufliegt und hierbei an den Gleitschienen 7,8 nach oben ragende Führungen 43 ausgebildet sind, über welche die Palette 1 mit nutenförmigen Ausnehmungen 44 eingreift. In umgekehrter Weise wird die Palette 1 aus dem Parkraum 42 auf die vorbei fahrende Fahreinheit 2 gezogen, wobei wiederum die Auflagen 45 auf den Gleitschienen 7,8 entlanggleiten und hierbei die Palette 1 mit den nutenförmigen Ausnehmungen 44 an der Führung 43 der Gleitschienen 7,8 geführt wird. In allen Fällen, wo sich die Palette 1 auf der Fahreinheit 2 befindet, ist die Palette 1 über die Verriegelung 10 mit Bolzen 34 innerhalb der Bohrung 35 nach den Figuren 5 und 7 verriegelt.

Die Palette 1 ist in einem Ausführungsbeispiel in den Figuren 5,6,7 näher dargestellt, wobei ersichtlich ist, daß es sich bei der Palette 1 um eine Rahmenkonstruktion handelt, wobei an den Enden der Palette U-förmige Abschnitte 28 angeordnet sind mit Bohrungen 31, um dort Verriegelungen beim Wegschieben bzw. Aufnehmen der Palette aufzunehmen bzw. um über die Bohrungen 31 die Palette nach Figur 8 im Bereich der Drehscheibe 25 über die Magnetarretierung 32 zu verriegeln.

An der Palette 1 sind weiterhin nach Figur 6 die Gleitstücke 45 vorgesehen, wobei eine Auflage gebildet wird, und zusätzlich weist die Palette nutenförmige Ausnehmungen 44 auf, um die Palette 1 beim Einschieben in den Parkraum sicher führen zu können.

Aus der Draufsicht der Palette 1 nach Figur 7 wird ersichtlich, daß an den Querseiten der Palette und auch an der Unterseite Wasserablaufrinnen 36 ausgebildet sind, so daß etwaiges von Fahrzeugen abtropfendes Wasser unschädlich, insbesondere über die Bohrungen 35, ablaufen kann.

In Figur 8 ist die Drehscheibe 25 mit einer arretierten Palette 1 dargestellt in Verbindung mit einer Fahrbahn 4 und seitlich angeordneten Schienen 3, wobei die Palette 1 über die Fahreinheit 2 nach Figur 1 seitlich in einen freien Parkraum 42 nach den Figuren 8 und 9 geschoben wird.

Die Drehscheibe 25 weist an der Oberseite eine Ausnehmung 27 auf, in welche die Palette 1 einrastet und dort über die Magnetarretierung 32 verriegelt wird, wobei dann über das Ritzel 40 die Drehscheibe 25 an dem Drehkranz 26 verfahren werden kann. In dieser Weise kann die Palette in vorteilhafter Weise auf eine Einfahrt bzw. Zufahrt zugedreht werden, wodurch sich in Verbindung mit der Drehscheibe günstige Auffahr- bzw. Abfahrgelegenheiten der Kraftfahrzeuge ergeben.

Das in den Figuren 8 und 9 dargestellte Regalboxensystem besteht aus vier Doppel-T-Trägern, die verschiedene Höhe haben können. An den Flächen dieser Träger sind im Rastermaßstab von 1500 mm und 1900 mm in der Breite Winkel bzw. Gleitschienen 7,8 angeschweisst. Auf der Palettenauflageseite ist demgegenüber eine Auflage 45 vorgesehen, das als Gleitstück bzw. Palettenführung dient. Die Trägerelemente der Regalboxen sind am Boden hinten und vorn mit einem weiteren Träger verschraubt, wobei an der Einschubseite der Regalbox dieser Träger so angebaut ist, daß er zugleich als Gegenlauffläche für die Fahreinheit dient und demnach zugleich die Sicherheit erhöht.

Die Palettenabstellboxen nach den Figuren 8 und 9 sind immer gleich groß im Baukastensatz miteinander verschraubt und verschweißt. Die maximale Bauhöhe ist hierbei 9700 mm hoch, d.h. sechsstöckig, was einer größten Bauhöhe entspricht. Die Länge der Anlagen ist aber variierbar immer um einen Bausatz von 5750 mm , der zwei- bis sechsstöckig zusammengebaut werden kann.

Zwischen den Regalboxen fährt nach Figur 8 die Fahreinheit 2 auf Schienen 3. Die Fahreinheit entspricht hierbei der Breite der Paletten, wobei der Abstand zwischen den einzelnen Boxen und der Fahreinheit links und rechts etwa noch 40 mm beträgt, was als zusätzliche Sicherheit dient. Die Abgabe bzw. das Spiel zwischen Box und Fahreinheit 2 und umgekehrt ist somit minimal, was einer großen Sicherheit förderlich ist.

Das Parksystem besteht demnach aus drei Einheiten: links und rechts die Parkboxen, und in der Mitte die Fahreinheit mit unterschiedlichen Längen und Höhen. Im Bereich des Parksystems ist nach Figur 8 der Drehkranz 26 montiert mit einem Innendurchmesser von etwa 6000 mm, wobei dieser Drehkranz 26 mit Befahrplattformen versehen ist. In den drehenden Innenteil des Drehkranzes ist ein U-Stahl eingeschraubt, der zur gebogenen Zahnstange ausgebildet ist und hierbei den Drehkranz 26 bildet. Die Fläche der Drehscheibe 25 ist mit einem Bodenblech abgedeckt, so daß in der Mitte eine Ausnehmung 27 mit einem Winkeleisenrahmen gebildet wird, in welchen Ausschnitt 27 die Autoparkpaletten 1 leicht einzuführen sind, was von unten durch die Fahreinheit 2 geschieht. Die Autoparkpalette 1 wird im weiteren an der Drehscheibe 25 durch Magnetverriegelungseinheiten 32 gehalten, wobei hier die gleichen Verriegelungslöcher 31 verwendet werden, um die Parkpaletten 1 mit den Teleskopzylindern 5,6 in die Parkboxen zu schieben oder diese in umgekehrter Reihenfolge wieder auf die Fahreinheit 2 zu ziehen.

Das Befahren der Autoparkanlage geht wie folgt:
Das Auto fährt vorwärts in die Garage auf die Drehscheibe 25. Der Fahrer steigt aus und entfernt sich vom Fahrzeug. Sobald der Fahrer die Drehscheibe 25 verlassen hat, setzt sich die Drehscheibe durch das Auslösen eines nicht näher dargestellten Berührungsschalters um 90° oder 180° in Richtung der Parkboxen in Gang. Von unten fahren nun die Hubplattformen 12,13 der Fahreinheit 2 an die Bodenfläche der Autoparkpalette 1 und verriegeln diese mit zwei Verriegelungseinheiten 10,11 nach Figur 1 in die dafür vorgesehenen Löcher 35, die sich in den Wasserablaufrinnen 36 der Palette befinden. Nachdem dies geschehen ist, entriegeln sich die Magnetarretierungen 32 im Drehkranz 26 und das Auto kann an seinen Parkplatz bzw. Parkbox mit der Fahreinheit 2 nach dem Absenkvorgang über die Hubeinrichtung 9 gefahren werden. In umgekehrter Reihenfolge wird das Ausparken vorgenommen. Die Drehscheibe 25 lässt sich um 360° drehen, so daß jedes Fahrzeug vorteilhaft immer nur vorwärts herausfährt.

Die Fahreinheit 2 besteht aus einer Rahmenkonstruktion aus U-Trägern mit sechs Spurrädern, wobei die hinteren über eine Welle miteinander verbunden und angetrieben sind, und die zwei mittleren Räder über eine Kette 39 mit dem Antrieb verbunden sind. Auf dem Rahmen der Fahreinheit 2 sind links und rechts ein Hubgestell 12,13 montiert, bestehend aus Profilschienen mit eingebauten Kugellagerabstandsrollen. Das Innenteil mit Auflage im Hubgestell für die Autoparkpalette 1 ist eine Plattform, die mittels Hydraulikzylinder 21,22 und über Zugketten 23 zur Synchronisation in verschiedene Hubhöhen hochgezogen wird. Über eingebaute nicht dargestellte Mengenteiler mit Ausgleich wird ein exakter Gleichlauf erreicht. Auf den Plattformen 12,13 sowohl links wie auch rechts sind auf zwei Seiten ausfahrbare Teleskopzylinder 5,6 nach Figur 2 montiert, die sowohl drücken wie ziehen können, doppeltwirkend in Verbindung mit einer Gleichlaufsteuerung. An jedem Zylinderende der Zylinder 5,6 sitzt eine Verriegelung 29, die auf Kontakt sich hydraulisch mit der Autoparkpalette 1 über zwei Bolzen 30 in die dafür vorgesehenen Löcher 31 verriegelen, um das Auto in die vorgesehene Parkbox zu schieben oder herauszuziehen. Der Verschiebevorgang kann aber erst vorgenommen werden, wenn die Arretierungen 29 sich geöffnet haben, mit der die Autoparkpalette 1 auf der Fahreinheit 2 gesichert ist, wobei diese automatisch durch die Steuerung über Näherungsschalter geschieht, die an jeder Parkbox links und rechts angeordnet sind. Desgleichen sind an der Fahreinheit links und rechts Näherungsschalter angeordnet, um hierdurch automatisch ein Signal auszulösen, wenn die richtige Parkbox erreicht ist.

Auf der Fahreinheit 2 selbst ist das Hydraulikpumpenaggregat 20 montiert, über das alle Funktionen gefahren werden. Der Antrieb der Fahreinheit 2 erfolgt über einen Hydromotor mit Bremsen. Der Pumpantrieb erfolgt elektrisch. Am Fahrgestell ist eine Kabelaufwickeltrommel montiert. Sämtliche Steuereinheiten sind mit Elektromagnetventilen ausgestattet, die über Impulse gesteuert werden.

Das Ausparken eines Kraftfahrzeuges über die Autoparkpalette verläuft wie folgt:
Auf Befehl wird das entsprechende Auto aus der Parkbox geholt, auf die Fahreinheit 2 gezogen und automatisch verriegelt über die Verriegelungen 10,11 nach Figur 1. Dann wird die Fahreinheit 2 zur Drehscheibe 25 gefahren und in die dafür bestehende Öffnung bzw. Ausnehmung 27 hochgefahren, und die Palette verriegelt sich jetzt automatisch über die Magnetarretierung 32 nach Figur 1 an allen vier Punkten.
Nachdem dies geschehen ist, entriegelt sich die Verriegelung 10,11 zwischen der Hubplattform 12,13 und der Palette 1 und die Fahreinheit bzw. die Hubplattformen 12,13 werden etwa 40 mm aus der Drehscheibe 25 abgesenkt.

Jetzt kann sich die Drehscheibe 25 in die gewünschte Richtung drehen, und das Auto kann ausgefahren werden. Sämtliche Vorgänge werden computergesteuert, entweder über Steckkarte oder über Schlüsselsysteme.

Die Geschwindigkeit, mit der geparkt bzw. ausgeparkt wird, beträgt etwa 2,2 mm pro Sekunde, d.h. zum Beispiel bei einer Anlage mit 40 Autos eine Park- oder Ausparkzeit von 50 Sekunden.

Die kleinste Anlage ist für den Privatbereich gedacht unter einem Wohnbau oder Vorgarten für etwa acht PKW's, wobei zweistöckige Systeme 3,2 m hoch, 6,4 m breit, 11,8 m lang verwendet werden und hierbei eine Aus- oder Einparkzeit von 38 Sekunden erreicht werden kann.

Mit dem Rastermaßbaukastensystem können jedoch beliebige Parklängen und Parkhöhen erreicht werden. In dieser Art sind 100 m Fahrspur kein Problem bei einer Systembreite von 6,4 m. Selbstverständlich können auch in Parkhäusern zwei, drei oder vier solcher Systeme nebeneinander installiert werden, um die Aufnahmekapazität zu erhöhen.

Derart kann z.B. ein Parksystem geschaffen werden mit 6,4 m Breite, 41 m lang und 9,4 m hoch, wo 148 Autos eingestellt werden können. Auf zwei Fahrspuren mit 13 m Breite sind dies schon 296 Autos, d.h. auf 533 qm Grundfläche können 296 PKW's vollkommen diebstahl- und beschädigungssicher abgestellt werden.

Die Drehscheibe 25 mit Zufahrt kann an jeder Stelle vom Bauwerk montiert sein, d.h. sowohl vorn als auch am Ende der Anlage oder in der Mitte derselben. Die Drehscheibe kann auch außerhalb des Gebäudes angebracht werden, wobei darüber nur eine Garagendurchfahrt angeordnet werden muß mit automatischen Toren mit einem Maß von 6,5 x 6,5 m Grundfläche und einer Zimmerhöhe von 2,3 m.

Die ganze Parkanlage benötigt zum Betrieb nur zwei Elektromotoren, d.h. einen kleinen Getriebebremsmotor 41 zum Bedienen des Drehvorgangs und einen weiteren Elektromotor für die Hydraulikanlage, so daß der Unterhalt und die Betriebskosten gering sind. Auch die anderen Teile, z.B. beim Fahrantrieb der Hydrobremsmotor ist wartungsfrei, ebenso die Hydraulikzylinder und ein Näherungsschalter, so daß bei wartungsfreier Anlage ein sicherer und verschleißfreier Parkbetrieb durchgeführt werden kann.

### ZEICHNUNGS-LEGENDE

- 1: Palette
- 2: Fahreinheit
- 3: Schiene
- 4: Parkstraße
- 5: Teleskopzylinder
- 6: Teleskopzylinder
- 7: Gleitschiene
- 8: Gleitschiene
- 9: Hubeinrichtung
- 10: Verriegelung
- 11: Verriegelung
- 12: Hubplattform
- 13: Hubplattform
- 14: Träger
- 15: Träger
- 16: Träger
- 17: Träger
- 18: Rollen
- 19: Rollen
- 20: Hydraulikmotor
- 21: Teleskopzylinder
- 22: Teleskopzylinder
- 23: Steuerkette
- 24: Umlenkrad
- 25: Drehscheibe
- 26: Drehkranz
- 27: Ausnehmung
- 28: U-förmiger Abschnitt
- 29: Verriegelung
- 30: Bolzen
- 31: Bohrung
- 32: Magnetarretierung
- 33: Bolzen
- 34: Bolzen
- 35: Bohrung
- 36: Wasserablaufrinne
- 37: Achse
- 38: Achse
- 39: Kette
- 40: Ritzel
- 41: Drehantrieb
- 42: Parkraum
- 43: Führung
- 44: Ausnehmung
- 45: Auflage

## Patentansprüche

1. Mechanische Autoparkanlage mit Autoparkpaletten (4), bei der ein Fahrzeug von einer Zufahrt auf eine Autoparkpalette (1) auffährt und die Autoparkpalette (1) zusammen mit dem Fahrzeug mittels einer auf Fahrschienen (3) in einer Parkstraße (4) verfahrbaren Fahreinheit (2), welche eine Hubeinrichtung aufweist, auf einen bestimmten Platz innerhalb der Parkanlage verbringbar ist, wobei die Hubeinrichtung (9) zwei jeweils zwischen zwei vertikalen Trägern (14, 15, 16, 17) der Fahreinheit (2) vertikal verfahrbare Hubplattformen (12, 13) umfaßt, auf welchen die Autoparkpalette (1) aufliegt, und wobei die Fahreinheit (2) eine Verschiebeeinheit besitzt, mit der die Autoparkpalette (1) und das darauf abgestellte Fahrzeug von den Hubplattformen (12, 13) in einen freien Parkraum (42) eingeschoben bzw. von dort auf die Hubplattformen (12, 13) gezogen wird, **dadurch gekennzeichnet,** daß in der Zufahrt eine Drehscheibe (25) angeordnet ist, in der eine Ausnehmung (27) vorgesehen ist, durch welche hindurch die Autoparkpalette (1) mittels der unterhalb der Drehscheibe (25) angeordneten Hubeinrichtung (9) in vertikaler Richtung verfahrbar ist, so daß sie mit der Zufahrt bündig ist und für das Fahrzeug von dieser Zufahrt aus befahrbar ist; daß die Autoparkpalette (1) ohne Fahrzeug oder mit dem darauf abgestellten Fahrzeug mittels der Hubeinrichtung (9) durch die Ausnehmung (27) hindurch nach unten bis auf die unterste Stellung der an der Fahreinheit (2) befestigten Hubeinrichtung (9) absenkbar ist und in dieser abgesenkten Stellung verfahrbar ist, und daß die Verschiebeeinrichtung in Form von hydraulischen Teleskopzylindern (5, 6) ausgebildet ist, die auf den Hubplattformen (12, 13) angeordnet sind.

2. Autoparkanlage nach Anspruch 1, **dadurch gekennzeichnet,** daß die Teleskopzylinder (5, 6) doppeltwirkend ausgebildet sind und die Palette (1) die Teleskopzylinder (5, 6) am Anfang und Ende der Palette mit einem U-förmigen Abschnitt (28) übergreift und daß diese Teleskopzylinder (5, 6) an den Enden eine Verriegelung (29) mittels Bolzen (30) aufweisen, wobei die Bolzen (30) in Bohrungen (31) innerhalb der U-förmigen Abschnitte (28) der Parkpalette (1) eingreifen (Figuren 1, 2 und 5).

3. Autoparkanlage nach den Ansprüchen 1 - 2, **dadurch gekennzeichnet,** daß an der Drehscheibe (25) eine Vierfachmagnetarretierung (32) für die Palette (1) mittels Bolzen (33) vorgesehen ist, welche in die Bohrungen (31) der U-förmigen Abschnitte (28) der Parkpalette eingreifen (Figur 1, Figur 6).

4. Autoparkanlage nach den Ansprüchen 1 - 3, **dadurch gekennzeichnet,** daß die Verriegelung (10, 11) der Autoparkpalette (1) auf der Fahreinheit (2) als Magnetverriegelung mit Bolzen (34) ausgebildet ist, wobei von den Hubplattformen (12, 13) auf der die Palette (1) mit ihrem Anfang und Ende aufliegt, diese Bolzen (34) ausgehen und in Bohrungen (35) der Palette (1) eingreifen (Figur 1).

5. Autoparkanlage nach Anspruch 4, **dadurch** **gekennzeichnet,** daß die Bohrungen (35) innerhalb von Wasserablaufrinnen (36) der Palette (1) vorgesehen sind (Figur 5 bis 7).

6. Autoparkanlage nach den Ansprüchen 1 - 5, **dadurch gekennzeichnet,** daß die Fahreinheit (2) einen Fahrantrieb (2) über einen Hydraulikmotor (20) aufweist, wobei die Fahreinheit (2) drei Achsen aufweist, wobei zwei Achsen (37, 38) über eine Antriebskette (39) angetrieben sind (Figur 1 und 2).

7. Autoparkanlage nach den Ansprüchen 1 - 6, **dadurch gekennzeichnet,** daß die Gleitschienen (7, 8) im Rastermaß innerhalb der nebeneinander und übereinander nach Art eines Baukastensystems angeordneten Parkräume (42) vorgesehen sind, wobei ein Regalboxensystem gebildet wird und daß diese Gleitschienen (7, 8) eine nach oben weisende Führung (43) ausbilden, in welche die Palette (1) mit einer nutenförmigen Ausnehmung (44) eingreift und hierbei mit einer Auflage (45) auf den Gleitschienen (7, 8) gleitet bzw. aufliegt (Figur 9).

## Claims

1. A mechanical car parking installation with car parking palettes (4), in which a vehicle drives from an approach onto a car parking palette (1) and the car parking palette (1) together with the vehicle is able to be brought onto a particular space within the parking installation by means of a travelling unit (2) which is able to be moved on rails (3) in a parking line (40) and which has a lifting device, in which the lifting device (9) comprises two lifting platforms (12, 13) which are movable vertically in each case between two vertical carriers (14, 15,16,17) of the travelling unit (2), on which lifting platforms (12, 13) the car parking palette (1) lies, and in which the travelling unit (2) has a displacement unit, by which the car parking palette (1) and the vehicle which is parked thereon is pushed by the lifting platforms (12, 13) into a free parking space (42) or is pulled from there onto the lifting platforms (12, 13), characterised in that in the approach a turntable (25) is arranged, in which an opening (27) is provided, through which the car parking palette (1) is able to be moved in vertical direction by means of the lifting device (9) arranged beneath the turntable (25), so that it is flush with the approach and is accessible for the vehicle from this approach; that the car parking palette (1) without a vehicle or with the vehicle parked thereon is able to be lowered by means of the lifting device (9) through the opening (27) downwards to the lowest position of the lifting device (9), which is attached to the travelling unit (2), and is able to be moved in this lowered position, and that the displacement device is constructed in the form of hydraulic telescopic cylinders (5,6), which are arranged on the lifting platforms (12, 13).

2. A car parking installation according to Claim 1, characterised in that the telescopic cylinders (5, 6) are constructed so as to be double-acting and the palette (1) overlaps the telescopic cylinders (5, 6) at the beginning and end of the palette with a U-shaped section (28) and that these telescopic cylinders (5, 6) have at the ends a locking arrangement (29) by means of bolts (30), in which the bolts (30) engage in bores (31) inside the U-shaped sections (28) of the parking palette (1) (Figures 1, 2 and 5).

3. A car parking installation according to Claims 1 - 2, characterised in that on the turntable (25) there is provided a quadruple magnet arresting arrangement (32) for the palette (1) by means of bolts (33), which engage into the bores (31) of the U-shaped sections (28) of the parking palette (Figure 1, Figure 6).

4. A car parking installation according to Claims 1 - 3, characterised in that the locking arrangement (10, 11) of the car parking palette (1) is constructed on the travelling unit (2) as a magnet locking arrangement with bolts (34), in which these bolts (34) proceed from the lifting platforms (12, 13) on which the palette (1) lies with its beginning and end, and engage into bores (35) of the palette (1) (Figure 1).

5. A car parking installation according to Claim 4, characterised in that the bores (35) are provided inside water outlet channels (36) of the palette (1) (Figure 5 to 7).

6. A car parking installation according to Claims 1 - 5, characterised in that the travelling unit (2) has a travelling drive (2) via a hydraulic motor (20), in which the travelling unit (2) has three axles, in which two axles (37, 38) are driven via a drive chain (39) (Figure 1 and 2).

7. A car parking installation according to Claims 1 - 6, characterised in that the slide rails (7,8) are provided in the manner of a grid inside the parking spaces (42) which are arranged adjacent to each other and one above the other in the manner of a unitized construction, in which a shelf box system is formed and that these slide rails (7, 8) form a guideway (43) pointing upward, into which the palette (1) engages with a groove-shaped opening (44) and in so doing slides or rests with a support (45) on the slide rails (7,8) (Figure 9).

## Revendications

1. Installation de stationnement automobile mécanique comportant des palettes de stationnement (1), dans laquelle un véhicule, à partir d'un accès, monte sur une palette de stationnement (1) et celle-ci peut être amenée avec le véhicule à un emplacement défini à l'intérieur de l'installation de stationnement, à l'aide d'une unité transporteuse (2) qui est mobile sur des rails (3), sur une voie de stationnement (4), et qui comporte un dispositif de levage, étant précisé que le dispositif de levage (9) comprend deux plates-formes de levage (12, 13), mobiles verticalement entre deux supports verticaux (14, 15, 16, 17) de l'unité transporteuse (2), sur lesquelles est posée la palette de stationnement automobile (1), et que l'unité transporteuse (2) possède une unité de déplacement à l'aide de laquelle la palette de stationnement automobile (1) et le véhicule déposé sur celle-ci sont poussés des plates-formes de levage (12, 13) vers un espace de stationnement libre (42) ou retirés de celui-ci pour aller sur les plates-formes de levage (12, 13), caractérisée en ce qu'il est prévu, au niveau de l'accès, une plaque tournante (25) pourvue d'un évidement (27) à travers lequel la palette de stationnement automobile (1) peut être déplacée verticalement à l'aide du dispositif de levage (9) disposé au-dessous de la plaque tournante (25), de telle sorte que la palette affleure l'accès et que le véhicule peut rouler sur elle à partir dudit accès ; en ce que la palette de stationnement automobile (1) est apte à être abaissée, sans véhicule ou avec le véhicule déposé sur elle, à travers l'évidement (27) à l'aide du dispositif de levage (9), jusqu'à la position la plus basse du dispositif de levage (9) fixé à l'unité transporteuse (2), et est apte à être amenée dans cette position abaissée, et en ce que le dispositif de déplacement est conçu sous la forme de cylindres télescopiques hydrauliques (5, 6) qui sont disposés sur les plates-formes de levage (12, 13).

2. Installation de stationnement automobile selon la revendication 1, caractérisée en ce que les cylindres télescopiques (5, 6) sont conçus à double effet et la palette (1) recouvre au début et à la fin les cylindres télescopiques (5, 6), avec un tronçon en U (28), et en ce que ces cylindres télescopiques (5, 6) présentent à leurs extrémités un verrouillage (29) à l'aide de boulons (30), les boulons (30) s'engageant dans des perçages (31) prévus à l'intérieur des tronçons en U (28) de la palette de stationnement (figures 1, 2 et 5).

3. Installation de stationnement automobile selon les revendications 1 et 2, caractérisée en ce qu'il est prévu, sur la plaque tournante (25), un dispositif de blocage magnétique quadruple (32) pour la palette (1) à l'aide de boulons (33) qui s'engagent dans les perçages (31) des tronçons en U (28) de la palette de stationnement (figures 1, 6).

4. Installation de stationnement automobile selon les revendications 1 à 3, caractérisée en ce que le verrouillage (10, 11) de la palette de stationnement automobile (1) sur l'unité transporteuse (2) est conçu comme un verrouillage magnétique comportant des boulons (34), ces boulons (34) partant des plates-formes de levage (12, 13) sur lesquelles la palette (1) est posée avec son début et sa fin, et s'engageant dans des perçages (35) de la palette (1) (figure 1).

5. Installation de stationnement automobile selon la revendication 4, caractérisée en ce que les perçages (35) sont prévus à l'intérieur de rigoles d'écoulement d'eau (36) de la palette (1) (figures 5 à 7).

6. Installation de stationnement automobile selon les revendications 1 à 5, caractérisée en ce que l'unité transporteuse (2) comporte un entraînement de transport (2) par l'intermédiaire d'un moteur hydraulique (20), étant précisé que l'unité transporteuse (2) présente trois axes et que deux axes (37, 38) sont entraînés par l'intermédiaire d'une chaîne d'entraînement (39) (figures 1 et 2).

7. Installation de stationnement automobile selon les revendications 1 à 6, caractérisée en ce que les glissières (7, 8) sont prévues suivant une dimension modulaire à l'intérieur des espaces de stationnement (42) juxtaposés et superposés à la manière d'un système modulaire, moyennant quoi un système de rayonnage à boxes est formé, et en ce que ces glissières (7, 8) forment un guidage (43) dirigé vers le haut, dans lequel la palette (1) s'engage avec un creux (44) en forme de rainure, en glissant ou en étant posée avec une surface d'appui (45) sur les glissières (7, 8) (figure 9).
